# EUROPÄISCHE PATENTSCHRIFT

(11) **EP 1 742 798 B1**
(45) Veröffentlichungstag und Bekanntmachung des Hinweises auf die Patenterteilung: **08.09.2010**
(21) Anmeldenummer: 05740156.4
(22) Anmeldetag: 26.04.2005
(51) Int. Cl.: B41F 31/04

(54) **VERFAHREN ZUR FARBMENGENDOSIERUNG IM FARBWERK EINER DRUCKMASCHINE**
METHOD FOR DOSING THE QUANTITY OF INK IN THE INKING SYSTEM OF A PRINTING MACHINE
PROCEDE DE DOSAGE DE LA QUANTITE DE COLORANT DANS LE MECANISME D'ENCRAGE D'UNE MACHINE A IMPRIMER

(30) Priorität: 03.05.2004 DE 102004022026
(43) Veröffentlichungstag der Anmeldung: 17.01.2007
(73) Patentinhaber: Koenig & Bauer AG, 97080 Würzburg (DE)
(72) Erfinder: MASUCH, Bernd, Kurt, 97273 Kürnach (DE)
(74) Vertreter: Stiel, Jürgen
(86) Internationale Anmeldenummer: PCT/EP2005/051856
(87) Internationale Veröffentlichungsnummer: WO 2005/108081

(56) Entgegenhaltungen:
- DE-A1- 10 058 606
- US-A- 4 193 345

## Beschreibung

Die Erfindung betrifft Verfahren zur Farbmengendosierung im Farbwerk einer Druckmaschine gemäß den Merkmalen des Anspruches 1,

In bekannten Druckmaschinen werden beispielsweise Farbmesser eingesetzt, um die vom Farbwerk in die Druckmaschine übertragene Farbmenge dosierend verändern zu können. Um die Einstellung an diesen Dosiereinrichtungen durch das Bedienpersonal zu ermöglichen, sind Stellelemente, beispielsweise ein Stellrad oder eine Einstelltastatur im Leitstand der Druckmaschine, vorgesehen. Durch Betätigung dieser Stellelemente kann das Bedienpersonal die Dosierung der vom Farbwerk übertragenen Farbmenge verändern. Bei Verwendung eines Farbmessers kann beispielsweise durch Eingabe eines bestimmten Stellwertes die Öffnung zwischen der Vorderkante des Farbmessers und dem Außenumfang eines die Druckfarbe übernehmenden Farbduktors verändert werden.

Nachteilig an den bekannten Dosiereinrichtungen ist es, dass bei Verstellung des Stellelements um ein bestimmtes Maß jeweils eine gleichgroße Änderung der übertragenen Farbmenge bewirkt wird. Bei Verwendung eines Farbmessers als Dosiereinrichtung bedeutet dies, dass die Öffnung zwischen der Vorderkante des Farbmessers und dem Außenumfang des Farbduktors unabhängig von der aktuellen Stellung des Farbmessers immer um das gleiche Maß verändert wird. Ist der Verstellweg des Farbmessers beispielsweise in eine bestimmte Anzahl von Schritten eingeteilt, beispielsweise hundert Teilschritte, so bewirkt eine Verstellung um einen Teilschritt immer eine gleichgroße Änderung der Öffnung an der Vorderkante des Farbmessers.

Diese Art der Farbmengendosierung ist nachteilig, da in den Fällen, in denen nur geringe Farbmengen übertragen werden, eine durch Verstellung des Stellelements bewirkte

Farbmengenänderung relativ sehr groß ist. Wird dagegen in der aktuellen Einstellung eine große Farbmenge von der Dosiereinrichtung übertragen, bewirkt eine Verstellung des Stellelements um ein entsprechendes Maß nur eine relativ geringe relative Farbmengenänderung im Vergleich zur aktuellen Farbmenge. Mit anderen Worten bedeutet dies, dass im Bereich der geringen Farbmerigenübertragung, in dem eine besonders sensible Verstellung notwendig ist, nur sehr grob dosiert werden kann, wohingegen im Bereich großer Farbmengen eine unnötig feine Farbmengendosierung erfolgt.

Die DE 100 55 827 A1, DE 100 32 765 A1 und die DE 37 43 646 A1 offenbaren Vorrichtungen zum Einstellen einer Farbmenge in Farbwerken von Druckmaschinen. Dabei wird die Farbmenge mittels Aktor betätigten Dosiersystemen in Abhängigkeit verschiedener Parameter verändert.

Der Erfindung liegt die Aufgabe zugrunde, ein Verfahren zur Farbmengendosierung im Farbwerk einer Druckmaschine mit guter Einstellung der Dosierung zu schaffen.

Die Aufgabe wird erfindungsgemäß durch die Merkmale des Anspruches 1 gelöst.

Die mit der Erfindung erzielbaren Vorteile bestehen insbesondere darin, dass ein bestimmtes Maß an Verstellung des Stellelements nicht zum jeweils gleichen Maß der Verstellung an der Dosiereinrichtung führt. Vielmehr wird vor bzw. nach Vorgabe einer Farbmengenänderung durch Verstellung des Stellelements die aktuelle Einstellung der Dosiereinrichtung festgestellt und anschließend die Verstellung der Dosiereinrichtung in Abhängigkeit von einer vorgegebenen Korrelation zwischen dem Maß der Verstellung des Stellelements und der aktuellen Stellung der Dosiereinrichtung vorgenommen. Die Feststellung der Einstellung der Dosiereinrichtung kann vor oder nach Vorgabe einer Farbmengenänderung durch Verstellung des Stellelements erfolgen.

Die vorgegebene Korrelation zwischen dem Maß der Verstellung des Stellelements und der aktuellen Stellung der Dosiereinrichtung kann dabei als mathematische Funktion formuliert sein. Im Ergebnis gelingt es durch das Verfahren insbesondere die jeweils aktuelle Stellung der Dosiereinrichtung derart zu berücksichtigen, dass in den Fällen, in denen kleine Farbmengen vom Farbwerk übertragen werden eine Verstellung des Stellelements nur zu sehr feinfühligen Verstellungen der Dosiereinrichtungen führen. Werden dagegen im aktuellen Zustand des Farbwerks bereits sehr große Farbmengen übertragen, kann die Dosierung sehr viel gröber erfolgen, so dass bereits kleinere Verstellungen des Stellelements zu größeren Änderungen in der Dosierung der Farbmenge führen.

Nach der Erfindung erfolgt die Korrelation zwischen dem Maß der Verstellung des Stellelements und der aktuellen Verstellung der Dosiereinrichtung derart, dass die Relation zwischen der durch die Verstellung der Dosiereinrichtung verursachten Farbmengenänderung relativ zur aktuell von der Dosiereinrichtung übertragenen Farbmenge jeweils im Wesentlichen konstant bleibt bzw. sich um weniger als 2%, insbesondere um weniger als 1% unterscheidet.

Die Konstanz der relativen Farbmengenänderung sollte vorzugsweise über den gesamten Dosierbereich der Dosiereinrichtung und/oder über den gesamten Stellbereich des Stellelements vorhanden sein.

Wird als Dosiereinrichtung ein Farbmesser eingesetzt, dass zur Farbdosierung mit einem Farbduktor im Farbwerk zusammenwirkt, so ist es besonders vorteilhaft, wenn die relative Schichtdickenänderung der auf den Farbduktor übertragenen Farbschicht jeweils konstant bleibt. Dies bedeutet mit anderen Worten, dass das Verhältnis der durch die Verstellung der Dosiereinrichtung bewirkten Schichtdickenänderung zur aktuellen Schichtdicke jeweils konstant ist.

Ein Ausführungsbeispiel der Erfindung ist in den Zeichnungen dargestellt und wird im Folgenden näher beschrieben.

Es zeigen:
- Fig. 1: ein Farbwerk mit Farbmesser und Farbduktor im Querschnitt;
- Fig. 2: ein Diagramm der relativen Farbmengenänderung über die Farbzonenöffnung des Farbwerks gemäß Fig. 1.

In Fig. 1 ist ein Farbwerk 01 für eine Druckmaschine zur Dosierung der Druckfarbe 02 im Querschnitt dargestellt. Ein Farbduktor 03 wird rotatorisch angetrieben, so dass dessen Außenumfang am Reservoir der Druckfarbe 02 vorbeistreicht, wodurch sich eine Farbschicht bestimmter Schichtdicke auf dem Farbduktor 03 bildet. Vom Farbduktor 03 wird die Druckfarbe 02 anschließend mittels einer Filmwalze 04 abgenommen und in Richtung der Druckzone der Druckmaschine weitergefördert.

Zur Dosierung der vom Farbwerk 01 übertragenen Farbmenge dient eine Dosiereinrichtung 06, z. B. ein Farbmesser 06. Das Farbmesser 06 ist verstellbar gelagert, so dass die Farbzonenöffnung S1; S3 (siehe Figur 2) zwischen der Vorderkante des Farbmessers 06 und dem Außenumfang des Farbduktors 03 verändert werden kann. Bei großer Farbzonenöffnung S1; S3 wird viel Druckfarbe 02 übertragen, wohingegen bei kleiner Farbzonenöffnung S1; S3 nur eine geringe Farbmenge übertragen wird.

Die Ausführungen beziehen sich auf ein Farbmesser. In axialer Richtung des Farbduktors 03 weist die Dosiereinrichtung 06 eine Vielzahl dieser jeweils unabhängig voneinander einstellbaren Farbmessern 06 auf, für die alle die Ausführungen dieser Erfindung gelten.

Zur fernsteuerbaren Einstellung des Farbmessers 06 dient ein Stellelement, insbesondere ein Stellmotor 07, durch dessen Antrieb die Farbzonenöffnung S1; S3 an der Vorderkante des Farbmessers 06 vergrößert bzw. verkleinert werden kann. Im Stellmotor 07 kann eine Sensorik vorhanden sein, mit der die aktuelle Stellung des Farbmessers 06 messbar bzw. ableitbar ist. Alternativ dazu kann in der Steuerung auch jede Änderung der Stellung des Farbmessers 06 ausgehend von einer Grundstellung gespeichert werden, um die aktuelle Stellung des Farbmessers 06 daraus ableiten zu können.

Wird im Leitstand der Druckmaschine eine Verstellung des Stellelements zur Änderung der vom Farbwerk 01 abgegebenen Farbmenge eingestellt, beispielsweise durch Eingabe eines bestimmten Einstellwertes E1; E2; E3; E4 an einer Tastatur im Leitstand der Druckmaschine, so wird die aktuelle Einstellung des Farbmessers 06 durch die Steuerung abgefragt und mit der im Leitstand eingegeben Verstellung des Stellelements in Korrelation gesetzt. Die anschließende Verstellung des Farbmessers 06 erfolgt dann in Abhängigkeit von dieser Korrelation. Die Wirkungsweise dieser Art des Verfahrens soll nachfolgend anhand des Diagramms in Fig. 2 erläutert werden.

In Fig. 2 ist die relative Änderung der Farbschichtdicke auf dem Farbduktor 03 über die Farbzonenöffnung S1; S3 zwischen der Vorderkante des Farbmessers 06 und dem Außenumfang des Farbduktors 03 eingetragen. Der Funktionsgraph A repräsentiert dabei den Zusammenhang, wie er sich nach einem Einstellverfahren ergibt. Gemäß diesem Einstellverfahren ist nämlich der Stellbereich der Eingabe für den Stellmotor 07 in eine Vielzahl, z. B. in hundert Schritte eingeteilt, denen auf dem Funktionsgraph A jeweils ein bestimmter Punkt zugeordnet ist. Der Abstand zwischen diesen Punkten in Richtung der Achse der Eingabe E1; E2; E3; E4 für die Farbzonenöffnung S1; S3 ist jeweils äquidistant groß. Dabei ist der Eingabewert proportional zum Stellbereich des Stellmotors. Dies bedeutet, dass alle Stellschritte eine gleich große Veränderung der Schichtdicke auf dem Farbduktor 03 bewirken. Dies führt im Ergebnis dazu, dass der Funktionsgraph A bei Antragung der relativen Schlchtdickenänderung über die Farbzonenöffnung S1; S3 einen hyperbolischen Verlauf annimmt.

Weiter ist in Fig. 2 auch der Funktionsgraph B angetragen, der sich bei dem erfindungsgemäßen Verfahren zur Farbmengendosierung ergibt. Der Stellbereich des Stellmotors 07 ist in hundert Schritte eingeteilt, die auf dem Funktionsgraphen B als Punkte angedeutet sind. Der Abstand dieser Punkte auf dem Funktionsgraph B in Richtung der Achse der Farbzonenöffnung S1; S3 ist dabei nicht äquidistant groß, sondern vergrößert sich mit zunehmender Farbzonenöffnung S1; S3. Dies beruht darauf, dass die Korrelation zwischen der jeweiligen Änderung der Farbzonenöffnung ΔS12; ΔS34 immer in Abhängigkeit von der aktuellen Farbzonenöffnung S1; S3 erfolgt, so dass die relative Schichtdickenänderung $\left(relative Änderung=Änderung der Farbzonenöffnung/Aktuelle Farbzonenöffnung\right)$
konstant bei ungefähr 7% verbleibt.

Auch hierbei ist die Eingabe für den Stellbereich in äquidistante Schritte eingeteilt. Allerdings bewirkt eine gleich große Änderung der Eingabe bei geringer Farbzonenöffnung ΔE12; ΔE34 auch eine geringere Änderung der Farbzonenöffnung ΔS12; ΔS34 als eine entsprechende Änderung der Eingabe bei groBer Farbzonenöffnungen ΔE34; ΔE34. Im Ergebnis ermöglicht es also das erfindungsgemäße Verfahren im Bereich der geringen Farbschichtdicken sehr feinfühlig zu dosieren, wohingegen bei großen Farbschichtdicken, d. h. bei weiter Farbzonenöffnung S1; S3, eine relativ grobe Farbdosierung erfolgt.

In der Fig. 2 sind auf der oberen Achse die Werte für die Eingabe E1, E2, E3, E4 zur Verstellung des Stellelementes in z. B. äquidistanten, vorzugsweise diskreten Schritten aufgetragen. Bei einer ersten Stellung bei niedriger Farbzonenöffnung S1 beträgt die Anzeige E1 und wird z. B. in der Anzeige auf E2, also um ΔE21, verändert, was eine Veränderung der Farbzonenöffnung von S1 auf S2, also um ΔS21 bewirkt: $E ⁢ 2 - E ⁢ 1 = ΔE ⁢ 21 ; S ⁢ 2 - S ⁢ 1 = ΔS ⁢ 21$

Bei einer zweiten Stellung bei hoher Farbzonenöffnung S3 beträgt die Anzeige E3 und wird z. B. in der Anzeige auf E4, also um ΔE43, verändert, was eine Veränderung der Farbzonenöffnung von S3 auf S4, also um ΔS43 bewirkt. $E ⁢ 4 - E ⁢ 3 = ΔE ⁢ 43 ; S ⁢ 4 - S ⁢ 3 = ΔS ⁢ 43$

Dabei ist ΔE21 = ΔE43 vorzugsweise gleich oder unterscheiden sich um höchstens 10%, insbesondere um höchstens 5%.

Dagegen unterscheiden sich die dadurch erfolgten Farbzonenöffnungen S1 ; S3 um ΔS21 und ΔS43, vorzugsweise um mindestens 5% oder mindestens um 10%.

### Bezugszeichenliste

- 01: Farbwerk
- 02: Druckfarbe
- 03: Farbduktor
- 04: Filmwalze
- 05: **-**
- 06: Dosiereinrichtung, Farbmesser
- 07: Stellmotor

- A: Funktionsgraph
- B: Funktionsgraph

- E1: Eingabe
- E2: Eingabe
- E3: Eingabe
- E4: Eingabe

- S1: Farbzonenöffnung, erste
- S3: Farbzonenöffnung, zweite

- ΔE21: Änderung einer ersten Eingabe
- ΔE34: Änderung einer zweiten Eingabe

- ΔS21: Änderung einer ersten Farbzonenöffnung
- ΔS34: Änderung einer zweiten Farbzonenöffnung

## Patentansprüche

1. Verfahren zur Farbmengendosierung im Farbwerk (01) einer Druckmaschine, wobei im Farbwerk (01) zumindest eine Dosiereinrichtung (06) vorgesehen Ist, mit dem die vom Farbwerk (01) übertragene Farbmenge verändert wird, und wobei die Dosiereinrichtung (06) zur Änderung der zu übertragenden Farbmenge mit einem Stellelement verstellt wird, mit folgenden Verfahrensschritten:
- Vorgabe einer Farbmengenänderung durch Verstellung des Stellelements.
- Verstellung der Dosiereinrichtung (06) in Abhängigkeit von einer vorgegebenen Korrelation zwischen dem Maß der Verstellung des Stellelements und der aktuellen Stellung der Dosiereinrichtung (06), wobei die Verstellung der Dosiereinrichtung (06) In Abhängigkeit von der Korrelation zwischen dem Maß der Verstellung des Stellelements und der aktuellen Stellung der Dosiereinrichtung (06) derart erfolgt, dass die Relation zwischen der durch die Verstellung der Dosiereinrichtung (06) verursachten Farbmengenänderung relativ zur aktuell von der Dosiereinrichtung (06) übertragenen Farbmenge sich um weniger als 2% unterscheidet, sodass sie im Wesentlichen konstant bleibt.

2. Verfahren nach Anspruch 1, **dadurch gekennzeichnet, dass** die Relation zwischen der durch die Verstellung der Dosiereinrichtung (06) verursachten Farbmengenänderung relativ zur aktuell von der Dosiereinrichtung (06) über den gesamten Dosierbereich der Dosiereinrichtung (06) und/oder über den gesamten Stellbereich des Stellelements konstant bleibt.

3. Verfahren nach Anspruch 1, **dadurch gekennzeichnet, dass** bei einer ersten Farbzonenöffnung (S1) eine Änderung einer ersten Eingabe (ΔE21) zur Veränderung dieser Farbzonenöffnung (S1) eine erste Veränderung der Farbzonenöffnung (ΔS21) bewirkt, bei einer zweiten Farbzonenöffnung (S3) eine Änderung einer zweiten Eingabe (ΔE43) zur Veränderung einer Farbzonenöffnung (S3) eine zweite Veränderung der Farbzonenöffnung (ΔS43) bewirkt, dass die Änderung der ersten Eingabe (ΔE21) und der Änderung der zweiten Eingabe (ΔE43) im wesentlichen gleich groß sind und die erste Veränderung der Farbzonenöffnungen (ΔS21) und die zweite Veränderungen der Farbzonenöffnungen (ΔS43) unterschiedlich groß sind

4. Verfahren nach Anspruch 3, **dadurch gekennzeichnet, dass** sich erste Veränderung der Farbzonenöffnungen (ΔS21) und zweite Veränderung der Farbzonenöffnungen (ΔS43) um mindestens 5% unterscheiden.

5. Verfahren nach Anspruch 4, **dadurch gekennzeichnet, dass** sich erste Veränderung der Farbzonenöffnungen (ΔS21) und zweite Veränderung der Farbzonenöffnungen (ΔS43) um mindestens 10% unterscheiden.

6. Verfahren nach Anspruch 1, **dadurch gekennzeichnet, dass** die Eingabe (E1, E2, E3, E4) für die Verstellung des Stellelements in diskreten Schritten erfolgt.

7. Verfahren nach Anspruch 6, **dadurch gekennzeichnet, dass** die Eingabe (E1, E2, E3, E4) zumindest teilweise über den gesamten Verstellbereich in äquidistanten Schritten erfolgt.

8. Verfahren nach Anspruch 7, **dadurch gekennzeichnet, dass** die Eingabe (E1, E2, E3. E4) über den gesamten Verstellbereich in äquidistanten Schritten erfolgt.

9. Verfahren nach Anspruch 6, **dadurch gekennzeichnet, dass** die Eingabe (E1, E2, E3, E4) mittels Drucktaster erfolgt.

10. Verfahren nach Anspruch 1, **dadurch gekennzeichnet, dass** die Eingabe (E1, E2, E3, E4) für die Verstellung des Stellelements auf einem Bildschirm angezeigt wird.

11. Verfahren nach Anspruch 10, **dadurch gekennzeichnet, dass** die Eingabe (E1, E2, E3, E4) durch Vorgabe von Werten auf dem Bildschirm erfolgt.

12. Verfahren nach Anspruch 1, **dadurch gekennzeichnet, dass** die Eingabe (E1, E2, E3, E4) für die Verstellung des Stellelements an einem Leitstand erfolgt.

13. Verfahren nach Anspruch 3, **dadurch gekennzeichnet, dass** die Änderung der ersten Eingabe (ΔE21) und die Änderung der zweiten Eingabe (ΔE43) gleich groß sind.

14. Verfahren nach Anspruch 1, **dadurch gekennzeichnet, dass** die Verstellung des Stellelements innerhalb seines Stellbereichs zur Vorgabe einer Farbmengenänderung in gleichgroßen Stellschritten erfolgt.

15. Verfahren nach Anspruch 1, **dadurch gekennzeichnet, dass** im Farbwerk (01) ein Farbduktor (03) vorhanden ist, wobei mit der Dosiereinrichtung (06) die Schichtdicke der auf den Farbduktor (03) übertragenen Farbschicht verändert wird.

16. Verfahren nach Anspruch 15, **dadurch gekennzeichnet, dass** als Dosiereinrichtung (06) ein Farbmesser (06) eingesetzt wird, mit dem die Schichtdicke der auf den Farbduktor übertragenen Farbschicht durch Änderung der Farbzonenöffnung zwischen der Vorderkante des Farbmessers (06) und dem Außenumfang des Farbduktors (03) verändert wird.

17. Verfahren nach Anspruch 15. **dadurch gekennzeichnet, dass** die Verstellung der Dosiereinrichtung (06) in Abhängigkeit der am Stellelement vorgegebenen Farbmengenänderung und in Abhängigkeit von der aktuellen Stellung der Dosiereinrichtung (06) derart erfolgt, dass die relative Schichtdickenänderung der auf den Farbduktor (03) übertragenen Farbschicht über den gesamten Dosierbereich der Dosiereinrichtung und/oder über den gesamten Stellbereich des Stellelements, konstant bleibt.

18. Verfahren nach Anspruch 1, **dadurch gekennzeichnet, dass** die Relation sich um weniger als 1 % unterscheidet.

19. Verfahren nach Anspruch 1, **dadurch gekennzeichnet, dass** die relative Änderung der von der Dosiereinrichtung (06) übertragenden Farbmenge im Wesentlichen konstant ist

20. Verfahren nach Anspruch 1, **dadurch gekennzeichnet, dass** eine Feststellung der aktuellen Einstellung der Dosiereinrichtung (06) erfolgt.

## Claims

1. Method for metering the quantity of ink in the inking unit (01) of a printing press, at least one metering device (06) by means of which the quantity of ink transferred from the inking unit (01) is changed being provided in the inking unit (01), and the metering device (06) for changing the quantity of ink to be transferred being adjusted by an adjusting element, comprising the following steps of the method:
- specification of a change of the quantity of ink by adjustment of the adjusting element,
- adjustment of the metering device (06) as a function of a specified correlation between the extent of the adjustment of the adjusting element and the actual adjustment of the metering device (06), the adjustment of the metering device (06) being effected as a function of the correlation between the extent of the adjustment of the adjusting element and the actual adjustment of the metering device (06) in such a way that the relation between the change in the quantity of ink caused by the adjustment of the metering device (06) relative to the quantity of ink actually transferred by the metering device (06) differs by less than 2%, so that it remains substantially constant.

2. Method according to Claim 1, **characterized in that** the relation between the change in the quantity of ink caused by the adjustment of the metering device (06) relative to the quantity of ink actually transferred by the metering device (06) over the total metering range of the metering device (06) and/or over the total adjustment range of the adjusting element remains constant.

3. Method according to Claim 1, **characterized in that**, at a first ink zone opening (S1), a change of a first input (ΔE21) for changing this ink zone opening (S1) results in a first change of the ink zone opening (ΔS21) and, at a second ink zone opening (S3), a change of a second input (ΔE43) for changing an ink zone opening (S3) results in a second change of the ink zone opening (ΔS43), and **in that** the change of the first input (ΔE21) and the change of the second input (ΔE43) are substantially of the same magnitude and the first change of the ink zone openings (ΔS21) and the second changes of the ink zone openings (ΔS43) are of different magnitudes.

4. Method according to Claim 3, **characterized in that** first change of the ink zone openings (ΔS21) and second change of the ink zone openings (ΔS43) differ by at least 5%.

5. Method according to Claim 4, **characterized in that** first change of the ink zone openings (ΔS21) and second change of the ink zone openings (ΔS43) differ by at least 10%.

6. Method according to Claim 1, **characterized in that** the input (E1, E2, E3, E4) for the adjustment of the adjusting element is effected in discrete steps.

7. Method according to Claim 6, **characterized in that** the input (E1, E2, E3, E4) is effected at least partly over the total adjustment range in equidistant steps.

8. Method according to Claim 7, **characterized in that** the input (E1, E2, E3, E4) is effected over the total adjustment range in equidistant steps.

9. Method according to Claim 6, **characterized in that** the input (E1, E2, E3, E4) is effected by means of pushbuttons.

10. Method according to Claim 1, **characterized in that** the input (E1, E2, E3, E4) for the adjustment of the adjusting element is displayed on a screen.

11. Method according to Claim 10, **characterized in that** the input (E1, E2, E3, E4) is effected by specification of values on the screen.

12. Method according to Claim 1, **characterized in that** the input (E1, E2, E3, E4) for the adjustment of the adjusting element is effected on a control panel.

13. Method according to Claim 3, **characterized in that** the change of the first input (ΔE21) and the change of the second input (ΔE43) are of the same magnitude.

14. Method according to Claim 1, **characterized in that** the adjustment of the adjusting element within its adjusting range for specification of a change in the quantity of ink is effected in adjustment steps of the same magnitude.

15. Method according to Claim 1, **characterized in that** an ink ductor (03) is present in the inking unit (01), the layer thickness of the ink layer transferred to the ink ductor (03) being changed by means of the metering device (06).

16. Method according to Claim 15, **characterized in that** the metering device (06) used is an ink doctor blade (06) by means of which the layer thickness of the ink layer transferred to the ink ductor is changed by changing the ink zone opening between the front edge of the ink doctor blade (06) and the outer circumference of the ink ductor (03).

17. Method according to Claim 15, **characterized in that** the adjustment of the metering device (06) is effected as a function of the change in the quantity of ink which is specified at the adjusting element and as a function of the actual adjustment of the metering device (06), in such a way that the relative change in the layer thickness of the ink layer transferred to the ink ductor (03) remains constant over the total metering range of the metering device and/or over the total adjustment range of the adjusting element.

18. Method according to Claim 1, **characterized in that** the relation differs by less than 1%.

19. Method according to Claim 1, **characterized in that** the relative change of the quantity of ink transferred by the metering device (06) is substantially constant.

20. Method according to Claim 1, **characterized in that** the actual setting of the metering device (06) is determined.

## Revendications

1. Procédé de dosage de la quantité d'encre dans le groupe d'encrage (01) d'une machine à imprimer, dans le groupe d'encrage (01) étant prévu au moins un dispositif de dosage (06), à l'aide duquel la quantité d'encre transmise par le groupe d'encrage (01) est modifiée, et le dispositif de dosage (06), pour la modification de la quantité d'encre à transmettre, étant réglé avec un élément de réglage, présentant les étapes de procédé suivantes :
- affectation d'une modification de la quantité d'encre, par manoeuvre de l'élément de réglage,
- réglage du dispositif de dosage (06) en fonction d'une corrélation prédéterminée, entre la valeur de manoeuvre de l'élément de réglage et le réglage effectif du dispositif de dosage (06), la manoeuvre de l'élément de réglage (06), en fonction de la corrélation entre la valeur de manoeuvre de l'élément de réglage et le réglage effectif du dispositif de dosage (06), s'effectuant de manière que la relation entre la modification de quantité d'encre, provoquée par la manoeuvre du dispositif de dosage (06), et la quantité d'encre transmise actuellement par le dispositif de dosage (06) fluctue de moins de 2 %, de manière qu'elle reste sensiblement constante.

2. Procédé selon la revendication 1, **caractérisé en ce que** la relation entre la modification de quantité d'encre, provoquée par la manoeuvre du dispositif de dosage (06), et la quantité d'encre transmise actuellement par le dispositif de dosage (06) reste constante sur l'ensemble de la plage de dosage du dispositif de dosage (06) et/ou sur l'ensemble de la plage de réglage de l'élément de réglage.

3. Procédé selon la revendication 1, **caractérisé en ce que**, dans le cas d'une première ouverture de zone d'encrage (S1), une modification d'une première introduction (ΔE21), dans le but de modifier cette ouverture de zone d'encrage (S1), provoque une première modification de l'ouverture de zone d'encrage (ΔS21), dans le cas d'une deuxième ouverture de zone d'encrage (S3), une modification d'une deuxième introduction (ΔE43), dans le but de modifier une ouverture de zone d'encrage (S3), provoque une deuxième modification de l'ouverture de zone d'encrage (ΔS43), **en ce que** la modification de la première introduction (ΔE21) et la modification de la deuxième introduction (ΔE43) sont de valeurs sensiblement identiques, et la première modification des ouvertures de zone d'encrage (ΔS21) et les deuxièmes modifications des ouvertures de zone d'encrage (ΔS43) sont de valeurs différentes.

4. Procédé selon la revendication 3, **caractérisé en ce que** la première modification des ouvertures de zone d'encrage (ΔS21) et la deuxième modification des ouvertures de zone d'encrage (ΔS43) diffèrent d'au moins 5 %.

5. Procédé selon la revendication 4, **caractérisé en ce que** la première modification des ouvertures de zone d'encrage (ΔS21) et la deuxième modification des ouvertures de zone d'encrage (ΔS43) diffèrent d'au moins 10 %.

6. Procédé selon la revendication 1, **caractérisé en ce que** l'introduction (E1, E2, E3, E4) pour la manoeuvre de l'élément de réglage s'effectue par étapes discrètes.

7. Procédé selon la revendication 6, **caractérisé en ce que** l'introduction (E1, E2, E3, E4) s'effectue au moins partiellement sur l'ensemble de la plage de manoeuvre, par étapes équidistantes.

8. Procédé selon la revendication 7, **caractérisé en ce que** l'introduction (E1, E2, E3, E4) s'effectue sur l'ensemble de la plage de manoeuvre, par étapes équidistantes.

9. Procédé selon la revendication 6, **caractérisé en ce que** l'introduction (E1, E2, E3, E4) s'effectue au moyen de boutons-poussoirs.

10. Procédé selon la revendication 1, **caractérisé en ce que** l'introduction (E1, E2, E3, E4) pour la manoeuvre de l'élément de réglage est affichée sur un écran.

11. Procédé selon la revendication 10, **caractérisé en ce que** l'introduction (E1, E2, E3, E4) est effectuée par affectation de valeurs sur l'écran.

12. Procédé selon la revendication 1, **caractérisé en ce que** l'introduction (E1, E2, E3, E4) pour la manoeuvre de l'élément de réglage est effectuée sur un pupitre de commande.

13. Procédé selon la revendication 3, **caractérisé en ce que** la modification de la première introduction (ΔE21) et la modification de la deuxième introduction (ΔE43) sont de valeurs identiques.

14. Procédé selon la revendication 1, **caractérisé en ce que** la manoeuvre de l'élément de réglage est effectuée dans les limites de sa plage de réglage, pour affectation d'une modification de quantité d'encre, par étapes de réglage d'importance identique.

15. Procédé selon la revendication 1, **caractérisé en ce qu'**un rouleau d'encrage (03) est prévu dans le groupe d'encrage (01), l'épaisseur de couche de la couche d'encre transférée sur le rouleau d'encrage (03) étant modifiée à l'aide du dispositif de dosage (06).

16. Procédé selon la revendication 15, **caractérisé en ce qu'**on utilise comme dispositif de dosage (06) une racle à encre (06), à l'aide de laquelle l'épaisseur de couche de la couche d'encre transférée sur le rouleau d'encrage est modifiée par une modification de l'ouverture de zone d'encrage, entre l'arête avant de la racle à encre (06) et la périphérie extérieure du rouleau d'encrage (03).

17. Procédé selon la revendication 15, **caractérisé en ce que** le réglage du dispositif de dosage (06) s'effectue en fonction de la modification de quantité d'encre prédéterminée sur l'élément de réglage, et en fonction de la position effective du dispositif de dosage (06), de manière que la variation relative de l'épaisseur de couche, de la couche d'encre transférée sur le rouleau d'encrage (03), reste constante sur l'ensemble de la plage de dosage du dispositif de dosage et/ou sur l'ensemble de la plage de réglage de l'élément de réglage.

18. Procédé selon la revendication 1, **caractérisé en ce que** la relation fluctue de moins de 1%.

19. Procédé selon la revendication 1, **caractérisé en ce que** la variation relative de la quantité d'encre transmise par le dispositif de dosage (06) est sensiblement constante.

20. Procédé selon la revendication 1, **caractérisé en ce qu'**on effectue une constatation du réglage effectif du dispositif de dosage (06).
